# FASCICULE DE BREVET EUROPEEN

(11) **EP 1 906 424 B1**
(45) Date de publication et mention de la délivrance du brevet: **21.09.2011**
(21) Numéro de dépôt: 07117218.3
(22) Date de dépôt: 26.09.2007
(51) Int. Cl.: H01H 33/56

(54) **Dispositif de contrôle du fonctionnement d'un densimètre pour appareil électrique moyenne et haute tension et procédé de contrôle du fonctionnement d'un densimètre**
Vorrichtung zur Steuerung des Betriebs eines Dichtemessers für ein elektrisches Gerät mit Mittel- und Hochspannung und Verfahren zur Steuerung des Betriebs eines Dichtemessers
Device for checking the operation of a densitometer for medium- and high-voltage electrical devices and method for checking the operation of a densitometer

(30) Priorité: 28.09.2006 FR 0653999
(43) Date de publication de la demande: 02.04.2008
(73) Titulaire: AREVA T&D SAS, 92084 Paris La Défense Cedex (FR)
(72) Inventeur: Chambon, David, 69130, ECULLY (FR)
(74) Mandataire: Poulin, Gérard

(56) Documents cités:
- EP-A1- 0 911 845
- EP-A2- 0 476 906
- WO-A-2004/027804
- FR-A1- 2 170 847

## Description

### DOMAINE TECHNIQUE ET ART ANTÉRIEUR

La présente invention se rapporte à un dispositif de contrôle d'un densimètre pour surveiller un taux de fuite d'une enveloppe d'appareillage électrique à moyenne et haute tension remplie d'un gaz diélectrique sous pression, dont les effets polluants sur l'environnement sont réduits et à un procédé de contrôle du fonctionnement dudit capteur.

Un densimètre ou capteur de densité est appliqué par exemple à un interrupteur ou à disjoncteur, à un poste sous enveloppe isolante ou métallique ou à un poste sous enveloppe métallique étanche contenant un gaz diélectrique, par exemple de l'hexafluorure de soufre (SF6) sous une pression de quelques bars. Le densimètre est fixé sur l'enveloppe et est soumis à la pression de gaz afin de mesurer en permanence la pression de gaz dans l'enveloppe. Des fuites mêmes faibles étant inévitables, la densité ou pression du gaz diélectrique dans l'enveloppe tend à diminuer. En deçà d'un seuil prédéterminé, le fonctionnement du disjoncteur n'est plus sûr. Il est alors nécessaire d'injecter une certaine quantité de gaz afin de repasser au dessus du seuil critique.

Lorsque ce seuil est franchi, une alarme est activée afin d'informer le service de maintenance. Cette alarme est activée suite aux mesures réalisées par le densimètre ou manomètre.

De tels densimètres sont par exemple connus des documents FR 2 770 295, WO 2004/027804 et US 6 293 914.

De manière classique, les densimètres comportent deux seuils de contact basculant lors d'une perte de densité de gaz dans l'enveloppe , le premier seuil de contact correspond à un seuil dit « d'alarme » P1 qui informe l'exploitant de la nécessité d'intervenir sur l'appareil pour effectuer un complément de remplissage, le deuxième seuil P2 correspond à une valeur de densité en deçà de laquelle les caractéristiques électriques et les performances en coupure de l'appareil sous pression de gaz ne sont plus garanties, en particulier la coupure du courant lors d'un défaut en court-circuit, suivant les conditions et/ou les obligations d'exploitation du réseau. Le client donnera immédiatement, dès que ce deuxième seuil est atteint, un ordre d'ouverture et le verrouillera en position ouverte ou bien, il le maintiendra en position verrouillée fermée en fonction de plusieurs paramètres, notamment la variation de la pression et de la température du gaz, la performance de coupure de courants de l'appareillage électrique.

Le densimètre est alors un organe de sécurité important ; il faut par conséquent surveiller le bon fonctionnement des contacts de manière régulière sur la base d'une échelle de pression/température.

Une telle vérification est réalisée à intervalles réguliers en simulant une fuite du gaz diélectrique, en particulier au cours d'une maintenance préventive.

Pour cela, on isole le densimètre du volume intérieur de l'enveloppe, qui se trouve alors isolé dans une chambre. Puis on fait s'écouler le gaz vers l'environnement extérieur et on vérifie le comportement du densimètre, afin de vérifier qu'il détecte effectivement la baisse de pression lors de la fuite de gaz vers l'environnement extérieur, et qu'il réagit en conséquence.

Or, le gaz SF6 est un gaz à effet de serre dont il est préférable de contrôler les fuites dans l'environnement extérieur.

Dans le cas des disjoncteurs, la quantité de gaz mis en oeuvre dans chaque enveloppe est très faible, cependant au vu du nombre de disjoncteurs et des autres postes électriques contenant un tel gaz, mêmes les faibles fuites de gaz répétées pour contrôler le bon fonctionnement du densimètre peuvent représenter une quantité de gaz à effet de serre non négligeable.

C'est par conséquent un but de la présente invention d'offrir un dispositif de vérification du fonctionnement d'un densimètre évitant une telle pollution.

C'est également un but de la présente invention d'offrir un procédé de contrôle d'un densimètre non polluant.

### EXPOSÉ DE L'INVENTION

Le but précédemment énoncé est atteint par un dispositif de contrôle du fonctionnement d'un densimètre, comportant une chambre étanche par rapport à l'environnement extérieur, dont le volume peut augmenter pour abaisser sa pression interne en gaz diélectrique au niveau d'un seuil de déclenchement de l'appareil électrique, le densimètre étant apte à mesurer la pression de gaz dans ladite chambre.

La fuite de gaz est ainsi simulée par la baisse de la pression du gaz dans une chambre fermée dont le volume a augmenté.

En d'autres termes, au lieu de provoquer une réelle fuite pour vérifier le fonctionnement du densimètre, on génère une baisse de pression dans un volume fermé à masse de gaz constante.

Grâce à la présente invention, aucun volume de gaz n'est volontairement rejeté dans l'environnement, le fonctionnement en conditions normales des appareils électriques sous enveloppe métallique n'est donc plus polluant par rejet de gaz à effet de serre, et leurs conditions de fonctionnement sont surveillées de manière efficace.

La présente invention a alors principalement pour objet un dispositif de contrôle du fonctionnement d'un densimètre pour appareil électrique moyenne et haute tension sous enveloppe métallique remplie de gaz diélectrique sous pression, comportant une chambre fermée apte à être en communication avec un espace intérieur de l'enveloppe, des moyens pour isoler de manière étanche au gaz la chambre de l'espace intérieur, dans lequel ladite chambre fermée est à volume variable, le densimètre étant apte à détecter au moins un seuil de pression dans ladite chambre.

De manière avantageuse, les moyens d'isolement comportent un clapet dont l'ouverture et la fermeture sont commandées par la modification du volume de la chambre fermée. Il n'est alors pas nécessaire de prévoir de synchroniser l'isolement de la chambre fermée et la modification du volume de la chambre fermée, le dispositif de contrôle est alors de réalisation simple.

Le dispositif de contrôle comporte par exemple un corps solidaire de l'enveloppe et un couvercle, ledit corps et ledit couvercle délimitant la chambre fermée, ledit couvercle étant apte à coulisser de manière étanche dans le corps pour modifier le volume de la chambre fermée.

En outre, il est avantageusement prévu que le couvercle commande l'ouverture et la fermeture du clapet.

Le clapet peut comporter une tige et un obturateur, ledit obturateur étant destiné à coopérer de manière étanche avec un siège bordant un passage de communication entre la chambre fermée et l'espace intérieur de l'enveloppe, ladite tige étant apte à être déplacée par le couvercle pour commander l'ouverture et la fermeture du clapet. La commande est donc très simple et robuste.

Le dispositif de contrôle comporte, par exemple des vis reliant le couvercle au corps et permettant un coulissement dudit couvercle sur une course déterminée.

La présente invention a également pour objet un appareil électrique moyenne et haute tension sous enveloppe métallique étanche remplie de gaz diélectrique sous pression comportant au moins un dispositif de contrôle selon la présente invention et un densimètre apte à mesurer la pression dans la chambre du dispositif de contrôle.

La présente invention a également pour objet un procédé de contrôle du fonctionnement d'un densimètre pour appareil électrique moyenne et haute tension sous enveloppe métallique remplie de gaz diélectrique sous pression, ledit procédé comprenant les étapes :
- d'isolement du densimètre dans une chambre fermée,
- d'expansion du volume de ladite chambre fermée jusqu'à atteindre un seuil de pression prédéterminée au sein de ladite chambre,
- de vérification du comportement du densimètre.

L'isolement du densimètre est avantageusement provoqué par l'expansion du volume de la chambre.

Dans un exemple de réalisation, l'étape de vérification du comportement du densimètre prévoit la détection d'un basculement de contacts d'alarme et d'une ouverture du disjoncteur.

### BRÈVE DESCRIPTION DES DESSINS

La présente invention sera mieux comprise à l'aide de la description qui va suivre et des dessins annexés, sur lesquels :
- la figure 1 est une vue en coupe schématique d'un dispositif de contrôle selon la présente invention dans un état de surveillance normal,
- la figure 2 est le dispositif de contrôle de la figure 1 dans un état de vérification du fonctionnement du densimètre,
- la figure 3 est une vue en coupe schématique du dispositif de contrôle selon la présente invention muni de moyens pour vérifier la valeur de pression à laquelle le densimètre réagit.

### EXPOSÉ DÉTAILLÉ DE MODES DE RÉALISATION PARTICULIERS

Sur la figure 1, on peut voir une vue en coupe schématique d'un exemple de réalisation d'un dispositif de contrôle du fonctionnement d'un densimètre selon la présente invention monté sur une enveloppe métallique 4 d'un disjoncteur ou d'un appareil électrique haute tension.

L'enveloppe délimite un espace intérieur 5 rempli d'un gaz diélectrique sous pression, par exemple de l'hexafluorure de soufre (SF6) sous une pression de gaz de 7 Bar effectifs à 20 °C.

Le dispositif de contrôle comporte un boîtier 6 solidaire de l'enveloppe 4. Dans l'exemple représenté, celui-ci est d'une seule pièce avec l'enveloppe 4, ce qui permet d'éviter les problèmes d'étanchéité entre le boîtier et l'enveloppe 4.

Le boîtier 6 délimite une chambre intérieure 8 apte à être mise en communication avec l'espace intérieur 5 de l'enveloppe 4 par un canal 9.

Ainsi, lorsque la chambre 8 est en communication avec l'espace 5, la pression régnant dans la chambre 8 est égale à celle régnant dans l'espace 5.

Un densimètre 2 est, dans l'exemple représenté, monté de manière étanche sur le boîtier 4 et destiné à mesurer la pression de SF6 dans la chambre 8.

Le densimètre est apte à détecter au moins un seuil de pression, avantageusement deux seuils de pression ; un premier seuil P1 correspondant à un seuil d'alarme correspondant à la nécessité d'intervenir sur le densimètre, et un deuxième seuil P2 correspondant au cas où le fonctionnement de l'appareillage électrique n'est plus garanti, en particulier la coupure du courant lors d'un défaut en court-circuit. Dans ce dernier cas, l'appareil est soit ouvert et verrouillé dans cette position, soit verrouillé en position fermée.

Le densimètre 2 est relié à une unité de traitement (non représentée) apte à indiquer aux utilisateurs l'état de l'appareillage électrique.

Selon la présente invention la chambre 8 a un volume apte à varier.

Dans l'exemple représenté, le boîtier 6 comporte une partie supérieure 12 formant un couvercle et un corps 14 sur lequel est monté de manière étanche le couvercle 12. Le couvercle 12 est apte à se déplacer de manière étanche par rapport au corps de manière à modifier le volume de la chambre 8.

Dans l'exemple représenté, le couvercle 12 comporte une partie de plus petit diamètre 12.1 et une partie de plus grand diamètre 12.2 formant embase, la partie de plus petit diamètre 12.1 étant montée coulissante dans le corps 14.

Des moyens d'étanchéité dynamique 16 sont prévus entre le couvercle 12 et le corps 14 afin d'assurer l'étanchéité par frottement lors du déplacement du couvercle dans le corps 14. Ceux-ci sont par exemple montés dans une gorge pratiquée sur une périphérie extérieure de la partie de plus petit diamètre 12.1. Les moyens d'étanchéité sont par exemple un joint torique ou un joint à lèvre

L'embase 12.2 est destinée à venir en appui contre une extrémité libre 14.1 du corps 14.

Le dispositif de contrôle comporte également un moyen 10 pour isoler de manière étanche la chambre 8 du volume 5.

Dans l'exemple représenté, le moyen 10 est formé par un clapet comportant un obturateur 18 et un siège 20 bordant le canal 9.

De manière avantageuse, l'obturateur 18 est rappelé élastiquement en contact avec le siège 20 pour obturer le canal 9, par exemple au moyen d'un ressort hélicoïdal 25.

De manière avantageuse, l'ouverture et la fermeture de clapet sont commandées directement par le déplacement du couvercle 12. Le clapet comporte une queue de clapet 22 solidaire de l'obturateur 18, montée dans le canal 9 et faisant saillie dans la chambre 8.

Une extrémité libre 22.1 de la queue de clapet 22 est apte à venir en contact avec le couvercle 12 et à être déplacée dans le sens d'ouverture du clapet indiqué par la flèche F par le couvercle 12.

Le ressort 25 est monté en réaction entre une extrémité 9.1 du canal 9 opposée à celle portant le siège de clapet 20 et l'extrémité libre 22.1 de la queue de clapet 22.

Cette réalisation présente l'avantage d'être simple et robuste ; il n'est alors pas nécessaire de prévoir une commande externe, encombrante et soumise aux intempéries. Par ailleurs la commande du clapet s'effectue sans nécessité d'éléments extérieurs supplémentaires.

Cependant une électrovanne commandée à partir de l'extérieur du boîtier 6, pour isoler la chambre 8 et l'espace 5, ne sort pas du cadre de la présente invention.

Dans l'exemple représenté, un deuxième canal 26 est prévu dans le couvercle 12 pour amener le gaz sous pression jusqu'au densimètre. Mais on peut prévoir que le densimètre débouche directement dans la chambre 8.

Le couvercle 12 est fixé sur le corps 14 par exemple au moyen de vis non représentées, par exemple quatre. Lorsque celles-ci sont serrées, le dispositif de contrôle est dans la configuration de la figure 1, le volume de la chambre 8 est minimum. Lorsque les vis sont dans un état complètement desserré le volume de la chambre 8 est maximum.

Les moyens de solidarisation 24 du couvercle 12 sur le corps 14 sont également prévus. Ces moyens forment également des moyens de guidage permettant un déplacement du couvercle par rapport au corps suivant une course donnée afin d'éviter une perte d'étanchéité entre le couvercle 12 et le corps 14.

Les moyens de solidarisation 14 sont par exemple formés par des vis montées de manière imperdable sur le corps 4.

Tout autre système, par exemple un couvercle fileté avec un corps taraudé est envisageable pour déplacer le couvercle dans le corps sur une course donnée. Mais quelque soit le système prévu, celui est manoeuvrable alors que la pression interne génère un effort antagoniste.

Nous allons maintenant expliquer le fonctionnement du dispositif de contrôle selon la présente invention.

En état de surveillance normal représenté sur la figure 1, la chambre 8 est en communication avec l'espace 5. Le densimètre mesure alors la pression régnant dans la chambre 8 et donc dans l'espace 5.

Si la pression de gaz devient inférieure au seuil de pression déterminé P2, des contacts d'alarme basculent et le disjoncteur s'ouvre.

Lorsque que l'on souhaite contrôler le fonctionnement du densimètre :

Les vis sont progressivement dévissées. Dans un premier temps, le couvercle 12 s'éloigne du corps, provoquant un rapprochement de l'obturateur 18 en direction du siège 20, jusqu'à ce que celui-ci vienne en contact étanche du siège 20 et isole la chambre 8 de l'espace 5. Puis dans un deuxième temps, le dévissage des vis est poursuivi pour provoquer une augmentation supplémentaire du volume de la chambre 8. Le couvercle fonctionne comme un piston.

Selon la loi de Boyle Mariotte, le volume d'une masse de gaz est inversement proportionnel à la pression, à température constante.

Si le densimètre fonctionne correctement, les contacts d'alarme basculent et le disjoncteur s'ouvre. Dans le cas contraire, le densimètre nécessite une intervention.

Le volume initial de la chambre 8 et sa variation de volume sont déterminés pour que la pression régnant dans la chambre 8, lorsque que son volume est maximum, soit inférieure à au deuxième seuil de pression P2 du disjoncteur. On peut également prévoir que la pression dans la chambre corresponde au premier seuil P1. Dans ce cas, on vérifie uniquement le fonctionnement de l'alarme et non le basculement des contacts.

On peut également prévoir de vérifier le fonctionnement du densimètre aux différents seuils.

Lorsque le contrôle montre que le densimètre fonctionne correctement, les vis sont resserrées, provoquant en premier temps la réduction du volume de la chambre 8 isolée de l'espace 5, puis dans un deuxième temps, en fin de course du couvercle 12, l'ouverture du clapet. Le densimètre est à nouveau en configuration de surveillance du volume 5.

Le densimètre a ainsi été contrôlé sans dégager de gaz à effet de serre dans l'environnement extérieur. De plus, grâce à la présente invention, aucune masse de gaz n'est prélevée dans l'enveloppe. Ainsi la baisse de pression est due uniquement aux fuites inévitables, et non du fait des tests.

On peut également prévoir de vérifier le fonctionnement du densimètre lorsque la pression dans la chambre 8 augmente.

A titre d'exemple, la pression de remplissage est à 7 Bars effectifs, le seuil d'alarme P1 à 6 Bars et le seuil P2 à 5,7 Bars.

Si un basculement des seuils est souhaité pour un seuil P2 de 5 Bars, la variation du volume V1 un fois la valve 18 fermée doit augmenter de plus de 30%

Dans l'exemple représenté, l'augmentation du volume de la chambre 8 s'effectue manuellement. Mais il peut être prévu des mécanismes commandés par un moteur électrique et/ou par des vérins hydrauliques.

Sur la figure 3, le dispositif de contrôle selon la présente invention comportant des moyens pour mesurer la pression régnant dans la chambre 8 pour vérifier à quelle valeur de pression se déclenche effectivement le densimètre. Dans l'exemple représenté, ces moyens comportent un canal 28 réalisé dans le couvercle 12, celui-ci débouche dans le canal du densimètre et à l'extérieur. Un clapet anti-retour est monté dans le canal 28 au niveau de son extrémité débouchant vers l'extérieur pour permettre le raccordement à un manomètre de référence ou manomètre étalon ou tout autre système de référence classique ou électronique (non représenté). Le manomètre étalon est connecté à la chambre 8 avant de faire varier son volume.

Le procédé de contrôle décrit ci-dessus en référence au dispositif de contrôle représenté sur les figures 1 et 2 est alors ensuite effectué. Lorsque la pression chute dans la chambre 8, la valeur de pression obtenue est validée par le manomètre étalon. Ceci est particulièrement intéressant dans le cas particulier, où le densimètre n'est pas pourvu d'un afficheur de pression, afin de vérifier que la pression de déclenchement est effectivement le seuil souhaité.

Le densimètre selon la présente invention présente l'avantage d'être de construction et de fonctionnement très simples.

## Revendications

1. Dispositif de contrôle de fonctionnement d'un densimètre pour appareil électrique moyenne et haute tension sous enveloppe métallique (4) remplie de gaz diélectrique sous pression, comportant une chambre fermée (8) apte à être mise en communication avec un espace intérieur (5) de l'enveloppe (8), des moyens (10) pour isoler de manière étanche au gaz la chambre (8) de l'espace intérieur (5), dans lequel ladite chambre fermée (8) est à volume variable, et dans lequel le densimètre est apte à détecter au moins un seuil de pression dans ladite chambre.

2. Dispositif de contrôle selon la revendication 1, comportant un corps (14) solidaire de l'enveloppe (4) et un couvercle (12), ledit corps (14) et ledit couvercle (12) délimitant la chambre fermée (8), ledit couvercle (12) étant apte à coulisser de manière étanche dans le corps (14) pour modifier le volume de la chambre fermée (8).

3. Dispositif de contrôle selon la revendication 2, comportant des vis reliant le couvercle (12) au corps (14) et permettant un coulissement dudit couvercle (12) sur une course déterminée.

4. Dispositif de contrôle selon la revendication 1, 2 ou 3, dans lequel les moyens d'isolement (10) comportent un clapet dont l'ouverture et la fermeture sont commandées par la modification du volume de la chambre fermée (8).

5. Dispositif de contrôle selon la revendication 4 en combinaison avec la revendication 2 ou 3, dans lequel ledit couvercle (12) commande l'ouverture et la fermeture du clapet (10).

6. Dispositif de contrôle selon la revendication 5, dans lequel le clapet comporte une tige (22) et un obturateur (18), ledit obturateur étant destiné à coopérer de manière étanche avec un siège (20) bordant un passage (9) de communication entre la chambre fermée (8) et l'espace intérieur (5) de l'enveloppe (4), ladite tige (22) étant apte à être déplacée par le couvercle (12) pour commander l'ouverture et la fermeture du clapet (10).

7. Dispositif de contrôle selon l'une quelconque des revendications 1 à 6, comportant des moyens pour mesurer la pression dans la chambre (8) simultanément au densimètre.

8. Appareil électrique moyenne et haute tension sous enveloppe métallique (4) étanche remplie de gaz diélectrique sous pression comportant au moins un dispositif de contrôle selon l'une des revendications 1 à 6 et un densimètre apte à mesurer au moins un seuil de pression de gaz dans ladite chambre du dispositif de contrôle.

9. Procédé de contrôle du fonctionnement d'un densimètre pour appareil électrique moyenne et haute tension sous enveloppe métallique remplie de gaz diélectrique sous pression, ledit procédé comprenant les étapes :
- d'isolement du densimètre dans une chambre fermée,
- d'expansion du volume de ladite chambre fermée jusqu'à atteindre un seuil de pression prédéterminée au sein de ladite chambre,
- de vérification du comportement du densimètre.

10. Procédé de contrôle selon la revendication 9, dans lequel l'isolement du densimètre est obtenu par l'expansion du volume de la chambre.

11. Procédé de contrôle selon la revendication 9 ou 10, dans lequel l'étape de vérification du comportement du densimètre prévoit la détection d'un basculement de contacts d'alarme et d'une ouverture du disjoncteur.

## Claims

1. Checking apparatus for checking operation of a densimeter for medium-voltage or high-voltage equipment having metal casing (4) that is filled with a dielectric gas under pressure, said apparatus comprising a closed chamber (8) suitable for being put into communication with an internal space (5) of the casing (4), and isolation means (10) for isolating the chamber (8) in gastight manner from the internal space (5), in which apparatus said closed chamber (8) has a volume that can be caused to vary, and in which apparatus the densimeter is suitable for detecting at least one pressure threshold in said chamber.

2. Checking apparatus according to claim 1, comprising a body (14) that is integral with the casing (4), and a lid (12), said body (14) and said lid (12) defining the closed chamber (8), said lid (12) being suitable for sliding in gastight manner in the body (14) in order to modify the volume of the closed chamber (8).

3. Checking apparatus according to claim 2, comprising screws connecting the lid (12) to the body (14) and making it possible for said lid (12) to slide over a determined stroke.

4. Checking apparatus according to claim 1, 2, or 3, in which the isolation means (10) comprise a valve that is caused to open and to close by the modification of the volume of the closed chamber (8).

5. Checking apparatus according to claim 4, taken in combination with claim 2 or with claim 3, in which apparatus said lid (12) causes the valve (10) to open and to close.

6. Checking apparatus according to claim 5, in which the valve includes a stem (22) and a valve closure member (18), said valve closure member serving to co-operate in gastight manner with a seat (20) surrounding a communication passageway (9) between the closed chamber (8) and the internal space (5) of the casing (4), said stem (22) being suitable for being moved by the lid (12) in order to open or to close the valve closure member (10).

7. Checking apparatus according to any one of claims 1 to 6, comprising means for measuring the pressure in the chamber (8) simultaneously to the densimeter.

8. Medium-voltage and high-voltage electrical equipment having gastight metal casing (4) filled with a dielectric gas under pressure, the equipment comprising at least one checking apparatus according to any one of claims 1 to 6, and a densimeter suitable for measuring at least one gas pressure threshold in said chamber of the checking apparatus.

9. A method of checking operation of a densimeter for medium-voltage and high-voltage electrical equipment having metal casing that is filled with a dielectric gas under pressure, said method comprising the following steps:
- isolating the densimeter in a closed chamber;
- expanding the volume of said closed chamber until a predetermined pressure threshold is reached in said chamber; and
- verifying the behavior of the densimeter.

10. A method of checking according to claim 9, in which isolating the densimeter is obtained by the expanding of the volume of the chamber.

11. A method of checking according to claim 9 or claim 10, in which the step of verifying the behavior of the densimeter makes provision for detecting a switch-over of alarm contacts and for opening the circuit-breaker.

## Patentansprüche

1. Vorrichtung zum Überprüfen der Funktionstüchtigkeit eines Dichtemessers für eine elektrische Mittel- bzw. Hochspannungseinrichtung in einer Metallhülle (4), die mit dielektrischem Druckgas gefüllt ist, enthaltend eine geschlossene Kammer (8), die mit einem Innenraum (5) der Hülle (8) in Kommunikation gebracht werden kann, sowie Mittel (10) zum gasdichten Isolieren der Kammer (8) gegenüber dem Innenraum (5), wobei die geschlossene Kammer (8) ein veränderliches Volumen hat, wobei der Dichtemesser zumindest einen Druckschwellwert in der Kammer erfassen kann.

2. Prüfvorrichtung nach Anspruch 1, enthaltend einen fest mit der Hülle (4) verbunden Körper (14) und eine Abdeckung (12), wobei der Körper (14) und die Abdeckung (12) die geschlossene Kammer (8) begrenzen, wobei die Abdeckung (12) in dichter Weise in dem Körper (14) gleiten kann, um das Volumen der geschlossenen Kammer (8) zu verändern.

3. Prüfvorrichtung nach Anspruch 2, enthaltend Schrauben, welche die Abdeckung (12) mit dem Körper (14) verbinden und eine Gleitbewegung der Abdeckung (12) über einen bestimmten Hub gestatten.

4. Prüfvorrichtung nach Anspruch 1, 2 oder 3, wobei die Isoliermittel (10) eine Ventilklappe enthalten, bei der das Öffnen bzw. Schließen durch Veränderung des Volumens der geschlossenen Kammer (8) gesteuert wird.

5. Prüfvorrichtung nach Anspruch 4 in Kombination mit Anspruch 2 oder 3, wobei die Abdeckung (12) das Öffnen und Schließen der Ventilklappe (10) steuert.

6. Prüfvorrichtung nach Anspruch 5, wobei die Ventilklappe eine Stange (22) und einen Verschluss (18) aufweist, wobei der Verschluss dazu bestimmt ist, in dichter Weise mit einem Sitz (20) zusammenzuwirken, der einen Durchgang (9) zur Kommunikation zwischen der geschlossenen Kammer (8) und dem innenraum (5) der Hülle (4) einfasst, wobei die Stange (22) mittels der Abdeckung (12) verstellbar ist, um das Öffnen und Schließen der Ventilklappe (10) zu steuern.

7. Prüfvorrichtung nach einem der Ansprüche 1 bis 6 mit Mitteln, um den Druck in der Kammer (8) gleichzeitig mit dem Dichtemesser zu messen.

8. Elektrische Mittel- bzw. Hochspannungseinrichtung in einer dichten Metallhülle (4), die mit dielektrischem Druckgas gefüllt ist, enthaltend zumindest eine Prüfvorrichtung nach einem der Ansprüche 1 bis 6 und einen Dichtemesser, der zumindest einen Gasdruckschwellwert in der Kammer der Prüfvorrichtung messen kann.

9. Verfahren zum Überprüfen der Funktionstüchtigkeit eines Dichtemessers für eine elektrische Mittel- bzw. Hochspannungseinrichtung in einer mit dielektrischem Druckgas gefüllten Metallhülle, wobei das Verfahren folgende Schritte umfasst:
- Isolieren des Dichtemesser in einer geschlossenen Kammer,
- Ausdehnen des Volumens der geschlossenen Kammer bis Erreichen eines vorbestimmten Druckschwellwerts innerhalb der Kammer,
- Überprüfen des Verhaltens des Dichtemessers.

10. Prüfverfahren nach Anspruch 9, wobei das Isolieren des Dichtemessers durch Ausdehnen des Volumens der Kammer erhalten wird.

11. Prüfverfahren nach Anspruch 9 oder 10, wobei der Schritt zum Überprüfen des Verhaltens des Dichtemessers das Erfassen einer Schwenkbewegung von Warnkontakten und eines Öffnens des Leistungsschalters vorsieht.
